# EUROPÄISCHE PATENTSCHRIFT

(11) **EP 1 362 180 B1**
(45) Veröffentlichungstag und Bekanntmachung des Hinweises auf die Patenterteilung: **30.06.2004**
(21) Anmeldenummer: 01989386.6
(22) Anmeldetag: 07.12.2001
(51) Int. Cl.: F02M 61/04

(54) **KRAFTSTOFFEINSPRITZVENTIL FÜR BRENNKRAFTMASCHINEN**
FUEL-INJECTION VALVE FOR INTERNAL COMBUSTION ENGINES
SOUPAPE D'INJECTION DE CARBURANT POUR MOTEURS A COMBUSTION INTERNE

(30) Priorität: 22.12.2000 DE 10064802
(43) Veröffentlichungstag der Anmeldung: 19.11.2003
(73) Patentinhaber: ROBERT BOSCH GMBH, 70442 Stuttgart (DE)
(72) Erfinder: FABER, Heinrich, 70469 Stuttgart (DE); MUEHLEDER, Friedrich, 75417 Muehlacker (DE); KUEGLER, Thomas, 70825 Korntal-Muenchingen (DE); LINDNER, Friederike, 70839 Gerlingen (DE)
(86) Internationale Anmeldenummer: PCT/DE2001/004622
(87) Internationale Veröffentlichungsnummer: WO 2002/052146

(56) Entgegenhaltungen:
- WO-A-95/28561
- WO-A-96/19660
- DE-A- 19 548 540

## Beschreibung

### Stand der Technik

Die Erfindung geht von einem Kraftstoffeinspritzventil für Brennkraftmaschinen aus, wie es beispielsweise aus der Offenlegungsschrift DE 195 48 540 Al bekannt ist. Bei dem bekannten Kraftstoffeinspritzventil ist ein Gehäuse vorhanden, bei dem am brennraumseitigen Ende zwischen einem Ventilkörper und einer Verschlußplatte ein Hohlraum ausgebildet ist, in dem ein im wesentlichen scheibenförmiges Ventilglied angeordnet ist, das den Hohlraum in einen unteren, brennraumzugewandten und einen oberen, brennraumabgewandten Hohlraum aufteilt. Im Ventilkörper verläuft eine Zulaufbohrung, durch die Kraftstoff unter hohem Druck durch eine zentrale Öffnung des Ventilglieds in den unteren Hohlraum gepumpt werden kann. Das Ventilglied ist in dem Bereich, der die zentrale Öffnung umgibt, mit dem Ventilkörper verbunden, so daß der äußere Rand des Ventilglieds federnd ausgebildet ist. Am äußeren Rand liegt das Ventilglied an der Verschlußplatte an, so daß der untere Hohlraum bis auf die Zulaufbohrung abgedichtet ist. Am Rand des oberen Hohlraums ist ein ringscheibenförmiges elastisches Element vorhanden, das zwischen dem Ventilkörper und dem äußeren, federnden Rand des Ventilglieds angeordnet ist und das den äußeren Rand des Ventilglieds in Anlage an der Verschlußplatte hält. Radial auswärts der ringförmigen Anlagelinie des Ventilglieds an der Verschlußplatte sind im Ventilkörper mehrere Einspritzöffnungen angeordnet, die in den Brennraum der Brennkraftmaschine münden. Bei einem entsprechenden Druck im unteren Hohlraum wird das Ventilglied gegen die eigene Vorspannung und gegen die Kraft des elastischen Elements am äußeren Rand vom Brennraum weg gedrückt, so daß das Ventilglied von der Verschlußplatte abhebt und die Einspritzöffnungen mit dem unteren Hohlraum verbindet. Der dazu notwendige Öffnungsdruck kann über die Dicke einer Zwischenscheibe eingestellt werden, die zwischen dem elastischen Element und dem Ventilkörper angeordnet ist. Hierbei weist das bekannte Kraftstoffeinspritzventil jedoch den Nachteil auf, daß zwei elastische Bauteile vorhanden sein müssen, nämlich das Ventilglied selbst und das elastische Element. Der für die Einspritzung wichtige Öffnungsdruck des Kraftstoffeinspritzventils hängt also von der Elastizität der elastischen Bauteile ab, daneben aber auch von der Dicke der Zwischenscheibe und vom genauen Verlauf der Dichtlinie des Ventilglieds an der Verschlußplatte. Dies bedingt eine sehr präzise Fertigung - und damit hohe Kosten - und beinhaltet viele Fehlereinflußfaktoren.

### Vorteile der Erfindung

Das erfindungsgemäße Kraftstoffeinspritzventil, das die kennzeichnenden Merkmale des Patentanspruchs 1 aufweist, hat demgegenüber den Vorteil, daß die gesamte Ventilöffnungsfunktion in nur einem Ventilglied und einem Einstellelement integriert ist, was eine erhebliche Reduzierung der Kosten und der möglichen Fehlereinflußfaktoren ermöglicht. Das Ventilglied ist im wesentlichen scheibenförmig ausgebildet und ist in einem Mittelbereich mit dem Ventilkörper verbunden. Zwischen dem Ventilkörper und dem Ventilglied ist ein Halteelement angeordnet, über dessen axiale Erstreckung die Vorspannung des Ventilglieds und damit der Öffnungsdruck, bei dem das Ventilglied mit seinem äußeren Rand von einer Gegenplatte abhebt, in einfacher Art und Weise bestimmt werden kann. Dies stellt eine deutliche Vereinfachung gegenüber dem Stand der Technik dar, da beim erfindungsgemäßen Kraftstoffeinspritzventil sowohl die Befestigung des Ventilglieds als auch die Einstellung des Öffnungsdrucks über nur ein Bauteil, nämlich das Halteelement, eingestellt werden kann.

In einer vorteilhaften Ausgestaltung des Gegenstandes der Erfindung ist das Halteelement in einer zylinderfömigen Ausnehmung am Ventilkörper angeordnet, ohne das weitere Verbindungselemente oder eine Kleb- oder Schweißverbindung notwendig wären. Hierdurch läßt sich das Halteelement leicht am Ventilkörper montieren und bei Bedarf ohne weiteres gegen ein anderes Halteelement austauschen. Da sich die Vorspannung des Ventilglieds durch die Erstreckung des Halteelements in axialer Richtung des Ventilkörpers ergibt, läßt sich so in einfacher Art und Weise die Vorspannung des Ventilglieds und damit auch der Öffnungsdruck ändern.

In einer weiteren vorteilhaften Ausgestaltung ist am Ventilglied dem Ventilsitz zugewandt ein umlaufender Ringsteg ausgebildet, mit dem das Ventilglied am Ventilsitz anliegt. Dieser Ringsteg weist hierbei vorzugsweise einen dreieckförmigen Querschnitt auf, so daß eine genau definierte Dichtkante entsteht. Hierdurch wird die Fläche des ventilglieds, die durch den Druck im Druckraum beaufschlagt ist, genau definiert, was ein Verschiebung des Öffnungsdrucks durch eine veränderte Dichtkante verhindert.

Weitere Vorteile und vorteilhafte Ausgestaltungen des Gegenstandes der Erfindung sind der Zeichnung, der Beschreibung und den Ansprüchen entnehmbar.

### Zeichnung

In der Zeichnung ist ein Ausführungsbeispiel des erfindungsgemäßen Kraftstoffeinspritzventils dargestellt. Es zeigt
- Figur 1 einen Längsschnitt durch das Kraftstoffeinspritzventil,
- Figur 2 eine vergrößerte Darstellung von Figur 1 im brennraumzugewandten Endbereich mit dem dort angeordneten Ventilglied und
- Figur 3 einen Querschnitt durch das in Figur 2 dargestellte Kraftstoffeinspritzventil entlang der Linie III-III.

### Beschreibung des Ausführungsbeispiels

In Figur 1 ist ein erfindungsgemäßes Kraftstoffeinspritzventil im Längsschnitt dargestellt. Ein Schalenkörper 1 ist mittel einer Spannmutter 5 gegen einen in der Zeichnung nicht näher dargestellten Haltekörper verspannt. Im Schalenkörper 1 ist ein Ventilkörper 3 angeordnet, der eine Längsachse 14 aufweist und in dem ein Zulaufkanal 7 ausgebildet ist, der entlang der Längsachse 14 verläuft. Der Zulaufkanal 7 ist an seinem zulaufseitigen Ende mit einer in der Zeichnung nicht dargestellten Kraftstoffhochdruckquelle verbunden, so daß in den Zulaufkanal 7 Kraftstoff unter hohem Druck eingeführt werden kann. Neben dem Zulaufkanal 7 ist im Ventilkörper 3 auch ein Ablaufkanal 9 ausgebildet, so daß über den Ablaufkanal 9 Kraftstoff in eine in der Zeichnung nicht dargestellte, drucklose Ablaufeinrichtung abfließen kann.

Figue 2 zeigt eine Vergrößerung von Figur 1 am brennraumseitigen Ende. Dort ist im Schalenkörper 1 eine Gegenplatte 24 vorgesehen, zwischen der und dem Ventilkörper 3 ein Ventilglied 20 angeordnet, das im wesentlichen scheibenförmig ausgebildet ist. Das Ventilglied 20 teilt den zwischen dem Ventilkörper 3 und der Gegenplatte 24 vorhandenen Zwischenraum in einen Druckraum 26 und einen Leckölraum 30, wobei der Leckölkanal 9 in den Leckölraum 30 mündet. Das Ventilglied 20 weist an seiner dem Ventilkörper 3 zugewandten Seite einen Haltebolzen 21 auf, der zylinderförmig ausgebildet ist und der eine zentrale Öffnung 23 aufweist. Der Haltebolzen 21 ist in einer Aufnahmeöffnung 25 angeordnet, die in einem Halteelement 22 ausgebildet ist, welches zwischen dem Ventilkörper 3 und dem Ventilglied 20 angeordnet ist. Das Halteelement 22 ist hierbei in einer Ausnehmung 32 des Ventilkörpers 3 angeordnet und weist ebenfalls eine zentrale Öffnung 27 auf, so daß sich der Zulaufkanal 7 durch die zentralen Öffnung 23 des Halteelements 22 und die zentrale Öffnung des Ventilglieds 7 verlängert und so bis in den Druckraum 26 reicht.

Die Gegenplatte 24 ist an ihrer dem Ventilkörper 3 zugewandten Seite konkav gewölbt, so daß ihre äußeren Ränder dem Ventilkörper 3 näher sind als der mittlere Bereich. Hierdurch wird das Ventilglied 20 in Einbaulage durch das Halteelement 22 mit seinem Haltebolzen 21 in Richtung der Gegenplatte 24 gedrückt, wobei sich der äußere Rand des Ventilglieds 20 durch die konkave Form der Gegenplatte weiter in Richtung des Ventilkörpers 3 gedrückt wird, so daß das Ventilglied 20 mechanisch vorgespannt wird und nur in seinem Mittelbereich ortsfest gegen den Ventilkörper 3 verspannt ist. Dadurch ist der äußere Rand des Ventilglieds 20 federnd ausgebildet und kann sich bezüglich des Ventilkörpers 3 in axialer bewegen, also im wesentlichen in Richtung der Längsachse 14. Am äußeren, der Gegenplatte 24 zugewandten Rand des ventilglieds 20 ist an diesem eine Ventildichtfläche 18 ausgebildet, mit der das Ventilglied 20 auf einem an der Gegenplatte 24 ausgebildeten Ventilsitz 17 anliegt, so daß der Druckraum 26 bis auf den Zulaufkanal 7 abgedichtet ist. Um die Dichtwirkung zu verbessern ist am Außenrand des Ventilglieds 20 ein umlaufender Ringsteg 28 ausgebildet, der einen dreieckförmigen Querschnitt aufweist und mit seiner dadurch gebildeten Kante, die die Dichtfläche 18 bildet, am Ventilsitz 17 anliegt. Radial auswärts des Druckraums 26 sind im Schalenkörper 1 mehrere Einspritzöffnungen 12 ausgebildet, die in den Brennraum der Brennkraftmaschine münden. Figur 3 zeigt einen Querschnitt von Figur 2 entlang der Linie III-III und macht nochmals die Anordnung des Schalenelements 1, des Ventilkörpers 3 und des Halteelements 22 deutlich.

Das Kraftstoffeinspritzventil arbeitet wie folgt: Soll eine Einspritzung von Kraftstoff in den Brennraum der Brennkraftmaschine erfolgen, so wird Kraftstoff unter hohem Druck in über den Zulaufkanal 7 und durch das Halteelement 22 und die zentrale Öffnung 23 des Ventilglieds 20 in den Druckraum 26 eingeführt. Durch den Kraftstoffdruck ergibt sich eine hydraulische Kraft auf das Ventilglied 20, so daß dieses bei einem ausreichenden Kraftstoffdruck an seinem äußeren Rand mit der Ventildichtfläche 18 vom Ventilsitz 17 abhebt und so einen Öffnungsquerschnitt freigibt, der die Einspritzöffnungen 12 mit dem Druckraum 26 verbindet. Kraftstoff fließt so aus der zentralen Öffnung 23 in den Druckraum 26 und dort in radialer Richtung zu den Einspritzöffnungen 12, wobei die Fließrichtung in der Zeichnung mit Pfeilen angedeutet ist. Das Ventilglied 20 bewegt sich dabei mit seinem äußeren Rand auf den Ventilkörper 3 zu, bis es entweder durch das Gleichgewicht zwischen der hydraulischen Kraft und der Eigenspannung gehalten wird oder bis es am Ventilkörper 3 zur Anlage kommt. Soll die Einspritzung beendet werden, wird die Kraftstoffzufuhr durch den Zulaufkanal 7 unterbrochen und der Kraftstoffdruck im Druckraum 26 nimmt entsprechend ab. Sobald die Eigenspannung des Ventilglieds 20 höher wird als die hydraulische Kraft auf die den Druckraum 26 begrenzende Seite des Ventilglieds 20, bewegt sich der äußere Rand des Ventilglieds 20 wieder auf den Ventilsitz 17 zu, bis die Ventildichtfläche 18 am Ventilsitz 17 zur Anlage kommt und so den Druckraum 26 gegen die Einspritzöffnungen 12 verschließt.

Während der Phase hohen Drucks im Druckraum 26, also während der Einspritzung, gelangt Kraftstoff am äußeren Rand des Ventilglieds 20 vorbei in den Leckölraum 30. Dieser Kraftstoff wird über die Leckölleitung 9 abgeführt, wobei die Fließrichtung in der Fig. 2 durch einen Pfeil gekennzeichnet ist. Der Druck im Leckölraum 30 bleibt somit stets niedrig, und die Öffnungsbewegung des Ventilglieds 20 wird durch das Verdrängen des Kraftstoffs im Leckölraum 30 nicht beeinträchtigt.

Der Öffnungsdruck, das ist der Druck im Druckraum 26, bei dem das Ventilglied 20 gerade öffnet und mit dem Kraftstoff durch die Einspritzöffnungen 12 in den Brennraum eingespritzt wird, ist für die Zerstäubung des Kraftstoffs beim Austritt aus den Einspritzöffnungen 12 und damit für eine optimale Verbrennung äußerst wichtig. Beim vorliegenden Kraftstoffeinspritzventil hängt dieser Öffnungsdruck hauptsächlich von der mechanischen Vorspannung des Ventilglieds 20 ab. Diese läßt sich in einfachen Weise durch die axiale Ausdehnung des Halteelements 22 einstellen: Je dicker das Halteelement 22, desto stärker wird das Ventilglied 20 in Einbaulage gewölbt und desto höher ist der Öffnungsdruck des Kraftstoffeinspritzventils. Dadurch läßt sich der Öffnungsdruck durch einfachen Austausch des Halteelements 22 variieren, ohne daß weitere Bauelemente des Kraftstoffeinspritzventils ausgetauscht oder angepaßt werden müßten. Das Halteelement 22 ist dabei ein einfach zu fertigendes Drehteil, das in der Herstellung nur geringe Kosten verursacht. Da das Halteelement 22 durch die mechanische Eigenspannung des Ventilglieds 20 in die Ausnehmung 32 eingepreßt wird, ist es weder notwendig, das Halteelement 22 am Ventilkörper 3 noch das Ventilglied 20 am Halteelement 22 zu befestigen. Durch den zumindest während der Einspritzungen hohen Kraftstoffdruck im Zulaufkanal 7 und damit auch in der zentralen Öffnung 27 des Halteelements 22 wird das Halteelement 22 in radialer Richtung leicht aufgeweitet, so daß es sicher in der Ausnehmung 32 hält. In gleicher Weise wird die zentrale Öffnung 23 des Ventilglieds 20 bei hohem Kraftstoffdruck aufgeweitet, was zu einer zusätzlichen Haltekraft des Ventilglieds 20 am Halteelement 22 führt.

Neben der Ausbildung des Ringstegs 28 mit einem dreieckförmigen Querschnitt kann es auch vorgesehen sein, den Ringsteg 28 mit einem anderen Querschnitt auszubilden. Beispielsweise kann die nur sehr kleine Dichtfläche 18 durch Abflachung des Ringstegs 28 etwas vergrößert werden, was die Flächenpressung und damit den Verschleiß im Bereich des Ventilsitzes 17 verringert. Es ist aber auch ein halbkreisförmiger oder rechteckiger Querschnitt des Ringstegs 28 möglich.

## Patentansprüche

1. Kraftstoffeinspritzventil für Brennkraftmaschinen mit einem Ventilkörper (1), an dessen brennraumseitigen Ende ein mit einem Zulaufkanal (7) verbundener Druckraum (26) ausgebildet ist, der von einem Ventilglied (20) begrenzt wird, das unter Eigenspannung mit einer Ventildichtfläche (18) an einem ortsfesten Ventilsitz (17) anliegt und durch den Druck im Druckraum (26) von diesem abhebbar ist, wobei dem dabei aufgesteuerten Öffnungsquerschnitt wenigstens eine Einspritzöffnung (12) in den Brennraum der Brennkraftmaschine nachgeordnet ist, wobei das Ventilglied (20) im wesentlichen scheibenförmig ausgebildet ist und die Ventildichtfläche (18) an seinem radial auswärts liegenden Randbereich ausgebildet ist und axial federnd vom Ventilsitz (17) abhebbar ist, **dadurch gekennzeichnet, daß** das Ventilglied (20) in seinem Mittelbereich durch ein Halteelement (22) am Ventilkörper (1) gegenüber seiner Anlage am Ventilsitz (17) vorgespannt ist.

2. Kraftstoffeinspritzventil nach Anspruch 1, **dadurch gekennzeichnet, daß** das Ventilglied (20) einen mittig angeordneten Haltebolzen (21) aufweist, in welchem der Zulaufkanal (7) verläuft und welcher in einer Aufnahmeöffnung (25) des Halteelements (22) angeordnet ist.

3. Kraftstoffeinspritzventil nach Anspruch 1, **dadurch gekennzeichnet, daß** das Halteelement (22) eine zentrale Öffnung (27) aufweist, in der der Zulaufkanal (7) verläuft.

4. Kraftstoffeinspritzventil nach Anspruch 1, **dadurch gekennzeichnet, daß** das Halteelement (22) in einer im wesentlichen zylindrischen Ausnehmung (32) des Ventilkörpers (3) angeordnet ist.

5. Kraftstoffeinspritzventil nach Anspruch 1, **dadurch gekennzeichnet, daß** das Ventilglied (20) in seinem Außenbereich einen umlaufenden Ringsteg (28) aufweist, mit der es am Ventilsitz (17) anliegt.

6. Kraftstoffeinspritzventil nach Anspruch 5, **dadurch gekennzeichnet, daß** der Ringsteg (28) einen dreieckförmigen Querschnitt aufweist, wobei die Spitze des Dreiecks dem Ventilsitz (17) zugewandt ist.

7. Kraftstoffeinspritzventil nach Anspruch 5, **dadurch gekennzeichnet, daß** der Ringsteg (28) einen zumindest näherungsweise halbkreisförmigen Querschnitt aufweist, wobei die flache Seite des Halbkreises am Ventilglied (20) anliegt.

## Claims

1. Fuel injection valve for internal combustion engines having a valve body (1), at whose combustion-chamber-side end a pressure chamber (26) is formed which is connected to a feed duct (7) and is delimited by a valve member (20), the latter resting with a valve sealing face (18) on a stationary valve seat (17) as a result of the internal stress and it being possible to lift the said valve member (20) off the said valve seat (17) as a result of the pressure in the pressure chamber (26), at least one injection opening (12) into the combustion chamber of the internal combustion engine being arranged behind the opening cross section which is opened in the process, the valve member (20) being of substantially disc-shaped design and the valve sealing face (18) being formed on its radially outer edge, and it being possible to lift the said valve sealing face (18) off the valve seat (17) in an axially resilient manner, **characterized in that**, in its central region, the valve member (20) is prestressed with regard to its contact on the valve seat (17) by a holding element (22) on the valve body (1).

2. Fuel injection valve according to Claim 1, **characterized in that** the valve member (20) has a centrally arranged holding bolt (21) in which the feed duct (7) runs and which is arranged in a receiving hole (25) of the holding element (22).

3. Fuel injection valve according to Claim 1, **characterized in that** the holding element (22) has a central opening (27) in which the feed duct (7) runs.

4. Fuel injection valve according to Claim 1, **characterized in that** the holding element (22) is arranged in a substantially cylindrical recess (32) in the valve body (3).

5. Fuel injection valve according to Claim 1, **characterized in that** the valve element (20) has a circumferential annular web (28), with which it rests on the valve seat (17), in its outer region.

6. Fuel injection valve according to Claim 5, **characterized in that** the annular web (28) has a triangular cross section, the apex of the triangle facing the valve seat (17).

7. Fuel injection valve according to Claim 5, **characterized in that** the annular web (28) has an at least approximately semicircular cross section, the flat side of the semicircle resting on the valve member (20).

## Revendications

1. Injecteur de carburant pour des moteurs à combustion interne dans lequel
- un corps d'injecteur (1) a son extrémité, située du côté de la chambre de combustion, reliée par un canal d'amenée (7) à une chambre de pression (26) limitée par un organe de soupape (20) qui, sous une tension propre, est appliqué par une portée d'étanchéité (18) sur un siège fixe de soupape (17) dont il peut être dégagé par soulèvement produit par la pression régnant dans la chambre de pression (26),
- à la section d'ouverture ainsi commandée fait suite au moins une ouverture d'injection (12) prévue dans la chambre de combustion du moteur,
- l'organe de soupape (20) a essentiellement la forme d'un disque qui présente dans sa zone marginale radialement externe la portée d'étanchéité (18) et peut être soulevé élastiquement du siège de soupape (17) en direction axiale,
**caractérisé en ce que**
l'organe de soupape (20), dans sa zone médiane, est, par un élément de maintien (22) monté sur le corps de soupape, précontraint dans le sens de son application sur le siège de soupape (17).

2. Injecteur de carburant selon la revendication 1,
**caractérisé en ce que**
l'organe de soupape (20) présente en son milieu un tourillon de maintien (21) que traverse le canal d'amenée (7) et qui est logé dans une ouverture d'accueil (25) de l'élément de maintien (22).

3. Injecteur de carburant selon la revendication 1,
**caractérisé en ce que**
l'élément de maintien (22) présente une ouverture centrale (27) dans laquelle passe le canal d'amenée (7).

4. Injecteur de carburant selon la revendication 1,
**caractérisé en ce que**
l'élément de maintien (22) est monté dans un évidement (32) essentiellement cylindrique du corps de soupape (3).

5. Injecteur de carburant selon la revendication 1,
**caractérisé en ce que**
l'organe de soupape (20) présente, dans sa zone externe, une nervure annulaire périphérique (28) par laquelle il repose sur le siège de soupape (17).

6. Injecteur de carburant selon la revendication 5,
**caractérisé en ce que**
la nervure annulaire (28) présente une section ayant la forme d'un triangle dont la pointe est dirigée vers le siège de soupape (17).

7. Injecteur de carburant selon la revendication 5,
**caractérisé en ce que**
la nervure annulaire (28) présente une section ayant au moins approximativement la forme d'un demi-cercle dont le côté plat est appliqué sur l'organe de soupape (20).
